# DEMANDE DE BREVET EUROPEEN

(11) **EP 0 980 661 A1**
(43) Date de publication de la demande: **23.02.2000**
(21) Numéro de dépôt: 99470017.7
(22) Date de dépôt: 04.08.1999
(51) Int. Cl.: A47F 3/00

(54) **Meuble vitrine à ossature mécano soudée et vitre anti-effraction coulissante**

(30) Priorité: 19.08.1998 FR 9810660
(71) Demandeur: Petitjean S.A., 55300 Buzy (FR)
(72) Inventeur: Monchablon, Laurent, 55400 Chatillon ss les Côtes (FR)
(74) Mandataire: Poupon, Michel

(57) **Abrégé**

Meuble vitrine (1) comportant une caisse (2) et un volume d'exposition (3) vitré coiffé d'un chapeau (4) abritant un système d'éclairage, le volume d'exposition (3) étant formé d'une vitre de façade (13), de deux vitres latérales (12) et d'une double vitre arrière de service (16), meuble vitrine comportant :
- une ossature-monobloc mécano soudée délimitant les volumes de la caisse (2) et de la partie vitrée (3),
- un cadre métallique (24) solidaire de l'ossature, dans lequel coulisse verticalement une vitre anti-effraction qui, en situation normale, se trouve escamotée totalement dans la caisse et qui. en situation d'alerte monte jusqu'à condamner totalement l'ouverture du volume d'exposition (3),
- un volume de sécurité totalement fermé en situation de danger constitué d'un dessus (22) et d'un fond (14) renforcés, et d'un ensemble de vitres en verre haute résistance.

## Description

La présente invention concerne un meuble-vitrine pour l'exposition d'objets précieux, par exemple des bijoux, comportant des aménagements de sécurité.

Plus particulièrement, le nouveau meuble-vitrine selon l'invention est spécialement conçu pour répondre aux exigences de résistance de la norme anti-effraction en vigueur et en particulier la norme expérimentale européenne ENV-1627-1 concernant les pièces de miroiterie.

Un meuble-vitrine d'exposition utilisé en bijouterie comporte généralement une partie inférieure non transparente formant socle et une partie supérieure vitrée délimitant un volume d'exposition et à travers laquelle les clients peuvent voir les bijoux exposés sur un plateau horizontal et/ou sur des présentoirs.

L'accessibilité aux bijoux se fait par la face arrière ouvrante de la partie vitrée dont la face avant et les faces latérales sont fixes.

On connaît déjà des meubles-vitrines de ce type comportant des aménagements de sécurité notamment pour condamner l'accès au volume d'exposition.

Par exemple, la demande de brevet FR 2 688 670 (NOVELLA) montre une vitrine dont la façade avant en utilisation normale est escamotée au-dessus du volume d'exposition et à l'intérieur du chapeau.

Dans la demande de brevet FR 2 529 064 (GUINARD) la façade avant est également levée dans le chapeau qu'elle traverse.

Il est habituel, comme dans ces deux exemples, de laisser descendre la vitre coulissante jusqu'à la position de sécurité à la manière d'une guillotine pour obtenir un déplacement rapide et fiable sous l'effet de la gravité.

En cas de panne ou de défaut du système d'entraînement ou du système de retenue de la vitre dans sa position haute, une chute imprévisible est toujours possible et cela représente un réel danger pour le personnel.

Ce système à guillotine n'est pas envisageable pour des vitres lourdes (soit des vitres de grande largeur, soit des vitres en verre feuilleté). Il n'est donc pas envisageable pour des vitrines anti-effraction répondant aux normes actuelles.

Un autre inconvénient de ce type d'installation réside dans la hauteur d'encombrement au-dessus du volume d'exposition.

Pour à la fois résoudre les problèmes précités et répondre aux normes en vigueur, la demanderesse est allée à l'encontre des habitudes et a eu l'idée d'escamoter la vitre coulissante dans la caisse et de la conduire en position de sécurité par un mouvement ascendant.

Les principaux problèmes techniques rencontrés concernant la fiabilité, le guidage du mouvement et l'énergie nécessaire à la montée.

Par ailleurs, l'ensemble du meuble-vitrine doit être spécialement conçu pour présenter la résistance exigée par la norme en vigueur.

Tous ces problèmes sont résolus grâce au meuble-vitrine pour l'exposition d'objets précieux, par exemple des bijoux, comportant en partie basse une caisse formant support et en partie haute un volume d'exposition vitré, coiffé d'un chapeau abritant un système d'éclairage, le volume d'exposition étant formé d'une vitre de façade, de deux vitres latérales et d'une double vitre arrière de service pour accéder aux pièces exposées, caractérisé en ce que, en combinaison :
- il comporte une ossature-monobloc mécano soudée délimitant les volumes de la caisse et de la partie vitrée,
- il comporte un cadre métallique solidaire de l'ossature, dans lequel coulisse verticalement une vitre anti-effraction qui, en situation normale, se trouve escamotée totalement dans la caisse dont la hauteur est appropriée et qui, en situation d'alerte monte jusqu'à une position haute dans laquelle elle condamne totalement l'ouverture du volume d'exposition,
- il comporte un volume de sécurité totalement fermé en situation de danger constitué d'un dessus et d'un fond renforcés, et d'un ensemble de vitres (la vitre de façade, les vitres latérales, la vitre anti-effraction) en verre haute résistance du type verre feuilleté.

On comprendra mieux l'invention à l'aide de la description qui suite faite en référence aux figures annexées suivantes :
- **figure 1** : vue de face d'une vitrine selon l'invention,
- **figure 2** : vue de côté de la vitrine de la figure 1,
- **figure 3** : vue en coupe selon AA de la vitrine de la figure 1.
- **figure 4** : vue en coupe selon BB de la vitrine de la figure 1.

Un meuble-vitrine (1) anti-effraction selon l'invention comporte une ossature monobloc métallique, mécano soudée, délimitant principalement deux volumes :
- en partie basse, un volume parallélépipédique formant la caisse (2) du meuble-vitrine,
- en partie haute, un volume de section transversale verticale trapézoïdale (figures 2 et 4) formant le volume d'exposition (3) et coiffé d'un chapeau (4) abritant un système d'éclairage.

Les parois (5a, 5b, 5c, 5d et 5e) et le double panneau arrière (10) de la caisse (2) sont en panneau médium

Une tôle de 1 mm d'épaisseur est vissée et collée en applique à l'intérieur de la face avant (5a) de la caisse pour augmenter sa résistance. Les faces (5b à 5e) pourraient, si nécessaire, être renforcées de la même manière.

Deux retours chantournés (7) latéraux et une façade avant (8) en appliques sur la caisse constituent l'habillage extérieur à effet essentiellement décoratif. Deux panneaux latéraux (9) en particules mélanines intercalés entre la caisse et les retours sont des moyens de compensation de longueur.

L'arrière de la caisse s'ouvre au moyen d'un double panneau (10) démontable avec serrure (27) à poussoir (28) (voir figure 4).

Le double panneau (10) est composé de deux épaisseurs de panneaux dont l'une des deux comporte de chaque côté un ensemble de points d'ancrage (29), par exemple quatre sur les figures Le double panneau est mis en place par glissement vers le bas jusqu'à ce que les points d'ancrage coopèrent avec des réservations prévues dans les parties latérales de l'ossature puis il est bloqué en position par verrouillage du poussoir (28) sous le fond (5b) de la caisse, ancré et verrouillé sur l'ossature.

On prévoit de façon classique deux vérins de réglage, un trou de passage de câbles dans le fond de caisse, quatre cornières métalliques (11) pour la fixation de la caisse sur le sol.

Le volume d'exposition (3) est formé de deux vitres latérales (12) verticales à pan coupé et en verre feuilleté de classe 6 selon la norme précitée, d'une vitre de façade (13) (inclinée par exemple à 70°) également en verre feuilletée, d'un fond intermédiaire (14) solidarisé au-dessus de la caisse et recouvert d'un panneau de décoration (15), et à l'arrière de deux vitres de service (16) en verre sécurit s'ouvrant à la française permettant l'accès aux pièces exposées. Les vitres sont fixées sur des traverses métalliques (19) de l'ossature du meuble. Les vitres de service sont verrouillées par une serrure (30) et posées de telle sorte qu'il est obligatoire de les déposer pour soulever et démonter le double panneau arrière (10) même si la serrure (30) a été forcée et/ou les vitres de service fracturées.

Deux retours chantournés (17) déposés latéralement de part et d'autre du volume d'exposition jouent un rôle esthétique, et un rôle de support pour une traverse en bois (18) décorant la partie avant basse de la vitrine de façade (13).

Une tôle de renfort soudée à l'ossature se trouve entre le fond intermédiaire (14) et le dessus (5c) de la caisse.

Le chapeau (4) comporte une face avant (20) inclinée parallèlement à la vitre de façade (13) et chantournée servant notamment de support signalétique, une retombée arrière (21), un dessus (22) renforcé intérieurement par une tôle soudée à l'ossature métallique, deux retours latéraux chantournés décoratifs portant une traverse avant (23) décorative en bois, une traverse métallique (24) faisant partie de l'ossature du meuble et servant de support au cadre (24) décrit ci-après

L'ossature métallique comporte encore un cadre métallique (24) avec deux glissières verticales (25) dans lesquelles peut coulisser une vitre anti-effraction (26) en verre feuilleté comme les vitres latérales (12) et de façade (13) du volume d'exposition.

La vitre anti-effraction (26) est, en utilisation normale, escamotée totalement dans la caisse dont la hauteur est appropriée.

Si une situation de danger est détectée, un dispositif d'entraînement fait monter la vitre anti-effraction (26) jusqu'en haut du cadre (en trois secondes pour une course de 400 mm), position dans laquelle elle obture totalement la face arrière du volume d'exposition et condamne ainsi totalement l'accès aux pièces exposées.

La montée de la vitre doit pouvoir se produire à tout moment, même si les vitres de service (16) sont ouvertes, pour cette raison il est nécessaire que le cadre (24) soit positionné par rapport aux vitres de service (16), à l'intérieur du volume d'exposition et non l'inverse.

Le dispositif d'entraînement non représenté est un dispositif classique à moteur, chaînes, contrepoids, poulies, câblages et il est installé à l'intérieur de la caisse (2) qui fait office de compartiment technique.

On prévoit un système de commande, non représenté, avec un boîtier électronique de gestion pouvant être placé dans la caisse, et une alimentation autonome à batteries et onduleur placés également dans la caisse.

On prévoit de déclencher la commande de la vitre anti-effraction (26) soit lorsqu'un choc sur le meuble est détecté par un capteur sismique installé de préférence au centre de la façade (8) de la caisse et à l'intérieur de celle-ci, soit lorsqu'un bruit de verre cassé est détecté par une cellule audio phonique installée dans le volume d'exposition ou à l'intérieur du chapeau.

On peut également prévoir une commande manuelle par un bouton anti-panique pouvant être pressé par un membre du personnel.

La montée de la vitre anti-effraction pourra être déclenchée soit meuble-vitrine par meuble-vitrine, soit simultanément sur un groupe de meubles-vitrine installés en réseau même si une seule vitrine est concernée. Dans ce cas, pour diminuer le courant d'appel au démarrage, on prévoit de décaler légèrement dans le temps des groupes de meubles les uns par rapport aux autres.

Le mouvement ascendant de la vitre anti-effraction doit être rapide et fiable. Cet impératif a constitué une des difficultés techniques à résoudre en raison du poids important de cette vitre et de la précision insuffisante de l'ossature métallique due à l'ensemble des contraintes de mécano-soudure.

Le niveau de précision atteint est dû à la précision avec laquelle l'ossature est réalisée et à la présence d'un profilé aluminium intégré dans chacun des profilés en acier constituant les glissières verticales (25).

Ce profilé aluminium est équipé de balais-brosses, pour assurer un guidage régulier et augmenter la pérennité de la vitrine par la diminution des frottements des matériaux en présence.

De préférence, on prévoit de sceller au sol le meuble-vitrine selon l'invention au moyen de chevilles placées dans les cornières (11).

Cependant, même dans l'éventualité où un meuble-vitrine serait renversé, son volume d'exposition étant renforcé sur toutes ses faces, il constitue un volume de sécurité totalement fermé puisque d'une part la vitre anti-effraction a été remontée et qu'elle est en verre feuilleté comme les autres faces vitrées, et d'autre part le dessus (22) du chapeau et le fond (14) sont renforcés chacun par une tôle solidaire de l'ossature.

Quelle que soit la position du meuble-vitrine et quelle que soit la face par laquelle est attaqué le volume d'exposition, les impératifs de la norme précitée sont respectés.

Bien que dans l'exemple non limitatif décrit la vitre anti-effraction équipe l'arrière du meuble-vitrine, il est bien évident que la protection s'étend également aux meubles vitrines ouverts sur leur façade avant, l'expression vitre de façade désignant la vitre fixe opposée à la vitre coulissante, la double vitre arrière désignant la double vitre d'accès au volume d'exposition.

## Revendications

1. Meuble vitrine (1) pour l'exposition d'objets précieux, par exemple des bijoux, comportant en partie basse une caisse (2) formant support et en partie haute un volume d'exposition (3) vitré coiffé d'un chapeau (4) abritant un système d'éclairage, le volume d'exposition (3) étant formé d'une vitre de façade (13), de deux vitres latérales (12) et d'une double vitre arrière de service (16) pour accéder aux pièces exposées caractérisé en ce que, en combinaison :
- il comporte une ossature-monobloc mécano soudée délimitant les volumes de la caisse (2) et de la partie vitrée (3),
- il comporte un cadre métallique (24) solidaire de l'ossature, dans lequel coulisse verticalement une vitre anti-effraction qui, en situation normale, se trouve escamotée totalement dans la caisse dont la hauteur est appropriée et qui, en situation d'alerte monte jusqu'à une position haute dans laquelle elle condamne totalement l'ouverture du volume d'exposition (3),
- il comporte un volume de sécurité totalement fermé en situation de danger constitué d'un dessus (22) et d'un fond (14) renforcés, et d'un ensemble de vitres (la vitre de façade, les vitres latérales, la vitre anti-effraction) en verre haute résistance du type verre feuilleté.

2. Meuble vitrine selon la revendication 1, caractérisé en ce que le cadre métallique est positionné, par rapport aux vitres de service (16) à l'intérieur du volume d'exposition.

3. Meuble vitrine selon l'une des revendications 1 à 2, caractérisé en ce que les glissières (25) comportent des profilés alu intégrés aux profilés acier, lesdits profilés alu étant équipés de balais-brosse.

4. Meuble vitrine selon l'une des revendications 1 à 3, caractérisé en ce que l'une au moins des parois de la caisse est renforcée par une tôle vissée et collée en applique.

5. Meuble vitrine selon l'une quelconque des revendications 1 à 4, caractérisé en ce que le double panneau arrière (10) est ancré et verrouillé sur l'ossature et en ce que la dépose des vitres de service (16) est nécessaire pour démonter ledit double panneau.

6. Meuble vitrine selon l'une des revendications 1 à 5, caractérisé en ce qu'il comporte un dispositif d'entraînement installé à l'intérieur de la caisse (2).

7. Meuble vitrine selon la revendication 6, caractérisé en ce que le dispositif d'entraînement est commandé par un système de commande déclenché par un capteur sismique.

8. Meuble vitrine selon la revendication 6, caractérisé en ce que le dispositif d'entraînement est commandé par un système de commande déclenché par une cellule audio-phonique détectant le bruit de verre cassé.

9. Système de commande pour meuble vitrine selon l'une des revendications 6 à 8, caractérisé en ce qu'il commande plusieurs vitrines et qu'il déclenche la montée des vitres anti-effractions de tous les meubles vitrines même si un seul est concerné.
